# EUROPÄISCHE PATENTSCHRIFT

(11) **EP 2 118 349 B1**
(45) Veröffentlichungstag und Bekanntmachung des Hinweises auf die Patenterteilung: **24.11.2010**
(21) Anmeldenummer: 08700546.8
(22) Anmeldetag: 04.02.2008
(51) Int. Cl.: D02G 3/32, D02G 3/44

(54) **ELEKTRISCH LEITENDER, ELASTISCHER COMPOUNDFADEN, INSBESONDERE FÜR RFID- TEXTILETIKETTEN, SOWIE SEINE VERWENDUNG UND DAS HERSTELLEN EINES GEWEBES, GEWIRKES ODER GEFLECHTS DAMIT**
ELECTRICALLY CONDUCTIVE, ELASTIC COMPOUND THREAD, PARTICULARLY FOR RFID TEXTILE LABELS, THE USE THEREOF, AND THE PRODUCTION OF A WOVEN FABRIC, KNITTED FABRIC, OR MESHWORK THEREWITH
FIL COMPOSITE ÉLASTIQUE, ÉLECTRIQUEMENT CONDUCTEUR, NOTAMMENT POUR DES ÉTIQUETTES TEXTILES RFID, SON UTILISATION, ET FABRICATION D'UN TISSU, D'UN TRICOT OU D'UNE TRESSE AVEC CE FIL

(30) Priorität: 12.02.2007 CH 231072007
(43) Veröffentlichungstag der Anmeldung: 18.11.2009
(73) Patentinhaber: Textilma AG, 6362 Stansstad (CH)
(72) Erfinder: SPEICH, Francisco, CH-5073 Gipf-Oberfrick (CH)
(74) Vertreter: Schmauder & Partner AG Patent- & Markenanwälte VSP
(86) Internationale Anmeldenummer: PCT/CH2008/000041
(87) Internationale Veröffentlichungsnummer: WO 2008/098386

(56) Entgegenhaltungen:
- WO-A-2006/128633
- DE-A1- 10 242 785
- US-A- 4 750 324
- US-A1- 2004 237 494
- US-A1- 2005 282 009

## Beschreibung

### Technisches Gebiet

Die Erfindung betrifft einen elektrisch leitenden, elastischen Compoundfaden, insbesondere einen Antennenfaden für RFID-Textiletiketten. Unter einem Compoundfaden soll hierbei ein Faden verstanden werden, der aus unterschiedlichen Fadenelementen oder Fasern zusammengesetzt ist. Weiterhin betrifft die Erfindung dessen Verwendung sowie das Herstellen eines Gewebes, Gewirkes oder Geflechts damit.

### Stand der Technik

Es ist beispielsweise aus der WO 2002/071605 bekannt, in einem Textilgut einen Leiterfaden einzuarbeiten, der als Antenne für einen Transponder in einer Etikette dient. Ein solcher Leiterfaden besteht beispielsweise aus Kupfer und wird durch Weben während der Herstellung des Textilgutes eingearbeitet oder nachträglich durch Sticktechnik auf ein Textilgut aufgebracht. Wenn nun der Leiterfaden selbst elastisch ausgebildet sein soll, so sind die bekannten Leiterfäden nicht geeignet, da insbesondere die Elastizität des Metallfadens nicht ausreicht, um die Elastizität des gesamten Fadens zu erhalten.

In der WO 2004/027 132 A1 - wie auch schon in der prioritätsbegründenden Erstanmeldung DE 102 42 785 A1 dazu - wird ein elektrisch leitfähiges Garn offenbart, mit einem elastischen Kernfaden und - zumindest - einem um den Kernfaden gewundenen, elektrisch leitfähigen Faden und - zumindest - einen, um den Kernfaden gewundenen, elektrisch nicht leitenden Umwindefaden. Dabei soll die Dehnbarkeit des gesamten, elektrisch leitfähigen Garnes durch den Umwindefaden begrenzt werden. Wesentlich für das Garn der WO 2004/027 132 A1 ist dabei, dass der elastische Kernfaden dem Garn eine Elastizität verleiht, während der Umwindefaden dafür sorgt, dass der Leiterfaden nicht reissen kann, da der Umwindefaden die Dehnbarkeit des Garnes begrenzt. Ein solches Garn ist aber bei Textilanwendungen nur begrenzt einsetzbar und erscheint nicht sinnvoll, wenn ein Garn verwendet werden soll, welches keine gummielastische Eigenschaften haben muss. In der WO 2006/128633 wie auch in der US 2004/237 494 A1 wird ebenfalls ein elastischer Leiterfaden mit einem elastischen Kern und einem um den elastischen Kern gewundenen Leiterfaden offenbart, mit den gleichen Voraussetzungen für eine sinnvolle Anwendung wie bei der WO 2004/027 132 A1.

In der gattungsfremden US 4,750,324 A1 (Verbundgarn für den Einsatz im Hochtemperaturbereich) wird ein Verbundgarn und ein Verbundfaden zur Verarbeitung von brüchigen Garnen aus Keramik oder dergleichen für Strickmaschinen und Nähmaschinen offenbart, bei dem ein lastaufnehmendes, flexibles Kerngarn und das spröde Garn mit einem flexiblen Bindegarn so angeordnet sind, dass das Verbundgarn in einem mit kleinem Radius gekrümmten Zustand eine höhere Zugfestigkeit hat als das spröde Garn.

Die vorstehend genannten Garne sind alle mit dem Nachteil behaftet, dass sie nicht störungsfrei in ein Textilgut eingearbeitet werden können und die elektrische Funktion nach der Einarbeitung in oder auf einem Textilgut auch nicht sicher gewährleistet bleibt.

### Darstellung der Erfindung

Aufgabe der Erfindung ist es, einen elektrisch leitenden, elastischen Compoundfaden zu schaffen, der möglichst störungsfrei in ein Textilgut eingearbeitet werden kann und dessen Funktion auch nach der Einarbeitung in oder auf einem Textilgut gewährleistet bleibt.

Die Aufgabe wird erfindungsgemäss gelöst durch einen elektrisch leitenden, textil verarbeitbaren Compoundfaden gemäss Anspruch 1. Der Zugentlastungsfaden ist gegenüber dem Leiterfaden unter höherer Zugspannung angeordnet, so dass bei einer Beanspruchung des Compoundfadens zunächst einmal der Zugentlastungsfaden beansprucht wird. Weiterhin ist der Zugentlastungsfaden stärker belastbar als der Leiterfaden. Der Zugentlastungsfaden soll eine Elastizität von 3 bis 40% - vorzugsweise 5 bis 12% - aufweisen. Der Compundfaden ist mit textilen Bindefäden gewirkt oder gewebt. Dadurch haben die Massnahmen der Erfindung zunächst einmal zur Folge, dass durch den Zugentlastungsfaden der Metallfaden oder andere Leiterfaden gegen mechanische Überspannung und Überdehnung geschützt ist, wobei der gesamte elektrisch leitende Compoundfaden durch den textilen Bindefaden eine mechanische Festigkeit erhält. Der Zugentlastungsfaden soll dabei aus Textilmaterialien bestehen.

Vorteilhafte Ausbildungen des elektrisch leitenden, elastischen Compoundfadens sind in den Ansprüchen 2 bis 15 beschrieben.

Vorteilhaft ist es gemäss Anspruch 2, wenn der Leiterfaden derart angeordnet ist, dass er zumindest bis zu seiner Proportionalitätsgrenze gedehnt werden kann, bevor der Leiterfaden überhaupt reissen könnte. Für solche Zugentlastungsfäden, für die keine Proportionalitätsgrenze angegeben werden kann, z.B. für Zugentlastungsfäden aus bestimmten Kunststoffen, ist es vorteilhaft, wenn der Zugentlastungsfaden um soviel kürzer angeordnet ist, dass die Festigkeits-Belastung des Leiterfadens erst beginnt, wenn die Zugspannung des Zugentlastungsfaden eine Grösse erreicht hat, die der Reissfestigkeit des Leiterfadens entspricht (Anspruch 3).

Um den Leiterfaden noch weiter zu schützen, kann vorteilhafterweise - wie in Anspruch 4 definiert - der Zugentlastungsfaden im Verhältnis zum Leiterfaden so angeordnet sein, dass der Zugentlastungsfaden bis zu seiner Reissgrenze gedehnt werden kann, bevor der Leiterfaden reissen kann. Vorteilhafterweise hat der Leiterfaden an der Reissgrenze des Zugentlastungsfadens seine Reissgrenze dann aber immer noch nicht erreicht, sondern beginnt dort erst belastet zu werden, oder hat höchstens seine Proportionalitätsgrenze erreicht.

Vorteilhaft ist es, wenn die Bindefäden - gemäss Anspruch 5 - zwischen 15 und 30-mal pro cm abbinden, vorzugsweise zwischen 20 und 24-mal pro cm.

Die textilen Bindefäden bestehen - wie in Anspruch 6 dargelegt - vorzugsweise aus natürlichen oder synthetischen Fasern.

Unter dem Zugentlastungsfaden soll hier entweder ein einzelner Faden verstanden werden, möglicherweise bestehend aus mehreren Fasern oder auch ein Compound aus verschiedenen einzelnen Fäden. Der Zugentlastungsfaden kann - zur vorteilhaften Herstellung - aus thermisch schrumpfbarem Material bestehen. Der Zugentlastungsfaden kann aus natürlichen Fasern bestehen oder auch aus synthetischen Fasern, vorzugsweise aus Polyamid, Polyester order Aramid (Anspruch 8). Auch der Leiterfaden kann vorteilhafterweise eine metallische Elastizität aufweisen (Anspruch 9) und aus Metall oder Metalllegierungen, aber auch aus metallisch beschichteten, synthetischen Fasern, vorzugsweise aus Polyamid, bestehen (Anspruch 10). Vorteilhaft kann es aber auch sein, wenn der Leiterfaden ein Compound ist, der mindestens einen metallischen und mindestens einen metallisch beschichteten, synthetischen Faden aufweist (Anspruch 11). Dies ist insbesondere dann vorteilhaft, wenn zwischen dem metallischen und dem metallisch beschichteten, synthetischen Faden zumindest stückweise eine elektrische Brückenbildung stattfindet (Anspruch 12). Es können aber auch mehrere Leiterfäden oder Leiter-Fibrillen vorgesehen sein, die dann beim Bruch eines der Leiterfäden durch eine elektrische Brückenbildung eine durchgehende Leiterfunktion aufrechterhalten (Anspruch 13).

Vorteilhaft ist die Verwendung eines vorstehend beschriebenen elektrisch leitenden, elastischen, textilen Compoundfadens als Antenne für RFID-Textiletiketten oder - allgemeiner - als Stromleiter in Geweben, Gewirken und Geflechte (Anspruch 14).

Mit einem solchen elektrisch leitenden, elastischen, textilen Compoundfaden wird - nach Anspruch 15 - ein Gewebe, Gewirk oder Geflecht vorteilhafterweise in einem separaten Prozess hergestellt und abschliessend in ein Gewebe, Gewirk oder Geflecht eingearbeitet.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Erfindung werden nachfolgend anhand der Zeichnungen näher beschrieben, dabei zeigen:
- Figur 1: einen gewirkten, elektrisch leitenden, elastischen Compoundfaden gemäss einem ersten Ausführungsbeispiel zu der vorliegenden Er- findung;
- Figur 2: einen gewebten, elektrisch leitenden, elastischen Compoundfaden gemäss einem zweiten Ausführungsbeispiel zu der vorliegenden Er- findung;
- Figur 3: einen Compoundfaden mit Reissfestigkeitsdiagramm.

### Wege zur Ausführung der Erfindung

Die Figur 1 zeigt einen Compoundfaden 2 gemäss einem ersten Ausführungsbeispiel der vorliegenden Erfindung, bei dem ein lose liegender leitender Faden 4 und ein im Vergleich zu letzterem gestreckter angeordneter Zugendlastungsfaden 6 mit einem Bindefaden 8 miteinander verwirkt sind. Mit anderen Worten heisst dies, dass der Zugentlastungsfaden 6 unter höherer Zugspannung angeordnet ist als der Leiterfaden 4. Der Leiterfaden 4 und der Zugentlastungsfaden 6 sind hier so gelegt, dass der Leiterfaden 4 bei Punkt a+b erst dann auf Zug beansprucht wird, wenn der Zugentlastungsfadens 6 schon seine Reissgrenze 62 - bei ca. 28% Dehnung - erreicht hat. Die Zugfestigkeit des Zugentlastungsfadens 6 ist zudem grösser als jene des Leiterfadens 4. Dies entspricht also dem Fall II des Reissfestigkeitsdiagramms von Figur 3.

Dieser Compoundfaden 2 ist auf einer Wirk- oder Raschelmaschine hergestellt. Der Compoundfaden weist in diesem Ausführungsbeispiel ca. 22 Maschen pro cm auf. Der Zugentlastungsfaden 6 ist aus synthetischen Fasern - hier aus Polyamid - hergestellt und weist eine Reissfestigkeit 62 von ca. 28% bezogen auf seine Dehnung auf. Der leitende Faden 4 ist aus Metall hergestellt, in diesem Fall aus einer Silber/Kupferlegierung, kann aber auch alternativ aus metallisch beschichteten Fasern bestehen, hier aus Polyamid. Gemäss einer weiteren Alternative dieses ersten Ausführungsbeispiels wird ein Leiterfaden 4 aus einem metallischen Faden und einem metallisch beschichteten Faden aus Polyamidfasern hergestellt. Dabei findet dann durch die geometrische Anordnung zumindest stellenweise eine elektrische Brückenbildung zwischen dem Metallfaden und dem metallisch beschichteten Faden aus Polyamidfasern statt. Dadurch kann eine höhere Leitfähigkeit des Metallfadens mit einer Bruchfestigkeit verknüpft werden, was die Vorteile eines metallischen Fadens und eines metallisch beschichteten Fadens vereint.

In einem zweiten Ausführungsbeispiel gemäss Figur 2 ist der Compoundfaden 22 auf einer Webmaschine hergestellt. Dabei ist der Leiterfaden 4 als Schussfaden mit dem Bindefaden 8 und dem gestreckt gehaltenen Zugendlastungsfaden 6 verwoben. Auch hier treffen alle anderen Merkmale und Alternativen des oben beschriebenen, gewirkten Compoundfadens 2 auch auf den gewebten Compoundfaden 22 zu.

Die Figur 3 zeigt in Fall II das Beispiel eines Reissfestigkeitsdiagrammes eines Compoundfadens 2 mit zwei Leiterfäden 4. Dabei ist zu erkennen, dass die Reissfestigkeit 62 und die Elastizität 60 des Zugentlastungsfadens 6, der in diesem Fall aus Trevira 55 dtex besteht, wesentlich grösser ist als die Reissfestigkeit 42 und die Elastizität 40 des Leiterfadens 4, der aus einem AgCU Draht besteht. Der Zugentlastungsfaden 6 erreicht seine Proportionalitätsgrenze 60 bei ca. 5% Dehnung und seine Reissgrenze 62 bei ca. 28% Dehnung bei einer Reisskraft von bis zu 10 Newton.

Bei einer noch loseren Legung des aufgrund der losen Anordnung des Leiterfadens 4 kann der Compoundfaden weiter bis zu 40% gestreckt werden- der Zugentlastungsfaden 6 ist in diesem Fall bereits gerissen -, bis dann erst der Leiterfaden 4 bei a+b+c beginnt, gestreckt zu werden, und bei einer weiteren Streckung um 1% seine Proportionalitätsgrenze 40 erreicht und dann bei einer Streckung und einer Reisskraft von 0.48 Newton dann ebenfalls reisst. Dies entspricht dem Fall III in Figur 3.

Die Vorteile der Erfindung selbst werden aber auch schon beim Fall I gemäss Figur 3 - oder sogar darunter - erreicht, bei dem der Leiterfaden 4 lediglich um soviel lockerer angeordnet ist als der Zugentlastungsfaden 6, dass der Leiterfaden 4 bereits bei a an der Proportionalitätsgrenze 62 des Zugentlastungsfaden 6 beginnt, belastet zu werden, so dass der Leiterfaden 4 bei einer zusätzlichen Belastung schon bis zu seiner Proportionalitätsgrenze 42 und dann bis zu seiner Reissgrenze 40 beansprucht wird.

### Bezugszeichenliste

- 2: gewirkter Compoundfaden
- 4: Leiterfaden
- 6: Zugentlastungsfaden
- 8: Bindefaden
- 22: gewebter Compoundfaden
- 40: Proportionalitätsgrenze bzw. Fliessgrenze des leitenden Fadens
- 42: Reissgrenze des leitenden Fadens
- 60: Proportionalitätsgrenze des Zugentlastungsfadens
- 62: Reissgrenze des Zugentlastungsfadens

- I: Legung des Leiterfadens weiter als die Proportionalitätsgrenze des Zugent- lastungsfaden
- II: Legung des Leiterfadens weiter als die Reissgrenze des Zugentlastungsfa- den
- III: Legung des Leiterfadens 40% weiter als den Zugentlastungsfaden, weit hinter die Reissgrenze des Zugentlastungsfaden
- a: Dehnungsbeginn des Leiterfadens im Fall I
- a+b: Dehnungsbeginn des Leiterfadens im Fall II
- a+b+c: Dehnungsbeginn des Leiterfadens im Fall III

## Patentansprüche

1. Elektrisch leitender, elastischer, textil verarbeitbarer Compoundfaden (2, 12, 22, 32), welcher mindestes einen Leiterfaden (4), einen textilen Zugentlastungsfaden (6) und einen textilen Bindefaden (8) aufweist, **dadurch gekennzeichnet, dass** der Zugentlastungsfaden (6) unter höherer Zugspannung angeordnet und höher belastbar ist als der Leiterfaden (4), wobei der Zugentlastungsfaden (6) eine Elastizität (60) von 3 bis 40%, vorzugsweise von 5 bis 12 % aufweist und wobei der Compoundfaden (2) auf einer Wirk- oder Raschelmaschine mit textilen Bindefäden (8) bzw. Maschenfäden oder auf einer Webmaschine mit Schussfäden und textilen Bindefäden (8) hergestellt ist.

2. Compoundfaden nach Anspruch 1, **dadurch gekennzeichnet, dass** der Leiterfaden (4) derart angeordnet ist, dass beim Erreichen der Proportionalitätsgrenze (60) des Zugentlastungsfadens (6) die Zugbelastung des Leiterfadens (4) kleiner ist als seine Reissgrenze (40).

3. Compoundfaden nach Anspruch 1, **dadurch gekennzeichnet, dass** der Leiterfaden (4) derart angeordnet ist, dass seine Festigkeits-Belastung beginnt, wenn die Zugspannung des Zugentlastungsfaden (6) eine Grösse erreicht hat, die der Reissfestigkeit (42) des Leiterfadens entspricht.

4. Compoundfaden nach Anspruch 1 oder 2, **dadurch gekennzeichnet, dass** der Leiterfaden (4) derart angeordnet ist, dass beim Erreichen der Reissgrenze (62) des Zugentlastungsfadens (6) die Zugbelastung des Leiterfadens (4) kleiner ist als seine Reissgrenze (42), vorzugsweise kleiner auch als seine Proportionalitätsgrenze oder Fliessgrenze (42).

5. Compoundfaden nach einem der Ansprüche 1 bis 4, **dadurch gekennzeichnet, dass** die textilen Bindefäden (8) bis zu 30 mal pro cm abbinden, vorzugsweise 20 bis 24 mal pro cm.

6. Compoundfaden nach Anspruch 5, **dadurch gekennzeichnet, dass** die textilen Bindefäden (8) aus natürlichen oder synthetischen Fasern bestehen und/oder.

7. Compoundfaden nach einer der Ansprüche 1 bis 6, **dadurch gekennzeichnet, dass** der Zugentlastungsfaden (6) aus thermisch schrumpfbaren Material besteht.

8. Compoundfaden nach Anspruch 1 bis 6, **dadurch gekennzeichnet, dass** der Zugentlastungsfaden (6) aus natürlichen Fasern oder aus synthetischen Fasern, vorzugsweise aus Polyamid oder Polyester oder Aramid, besteht.

9. Compoundfaden nach einem der vorstehenden Ansprüche, **dadurch gekennzeichnet, dass** der Leiterfaden (4) eine metallische Elastizität (40) von bis 2% aufweist.

10. Compoundfaden nach Anspruch 9, **dadurch gekennzeichnet, dass** der der Leiterfaden (4) aus Metall oder Metalllegierungen oder aus metallisch beschichteten, synthetischen Fasern, vorzugsweise aus Polyamid besteht.

11. Compoundfaden nach einem der Ansprüche 1 bis 9, **dadurch gekennzeichnet, dass** der Leiterfaden (4) mindestens einen metallischen und mindestens einen metallisch beschichteten, synthetischen Faden aufweist.

12. Compoundfaden nach Anspruch 11, **dadurch gekennzeichnet, dass** zwischen dem metallischen und dem metallisch beschichteten, synthetischen Faden zumindest stückweise eine elektrische Brückenbildung stattfindet.

13. Compoundfaden nach einem der Ansprüche 1 bis 11, **dadurch gekennzeichnet, dass** zumindest zwei Leiterfäden oder Leiter-Fibrillen eingearbeitet sind, derart, dass eine elektrische Brückenbildung bei Bruch eines der Leiterfäden entsteht.

14. Verwendung eines elektrisch leitenden, elastischen Compoundfadens nach einem der Ansprüche 1 bis 13 als Stromleiter in Geweben, Gewirken und Geflechte, insbesondere als Antenne für RFID-Textiletiketten.

15. Verfahren zum Herstellen eines Gewebes, Gewirkes oder Geflechts, **dadurch gekennzeichnet, dass** ein Compoundfaden nach einem der Ansprüche 1 bis 13 in einem separaten Prozess hergestellt und abschliessend in ein Gewebe, Gewirke oder Geflecht eingearbeitet wird.

## Claims

1. An electrically conductive, elastic, textile-processable compound thread (2, 12, 22, 32) which has at least one conductor thread (4), one textile tension relief thread (6) and one textile binding thread (8), **characterized in that** the tension relief thread (6) is arranged under higher tension and has a higher load-bearing capacity than the conductor thread (4), the tension relief thread (6) having an elasticity (60) of 3 to 40%, preferably 5 to 12%, and the compound thread (2) being produced on a knitting or Raschel machine with textile binding threads (8) or stitch threads or on a weaving machine with weft threads and textile binding threads (8).

2. The compound thread as claimed in claim 1, **characterized in that** the conductor thread (4) is arranged in such a way that, when the proportionality limit (60) of the tension relief thread (6) is reached, the tensile load upon the conductor thread (4) is lower than its breaking limit (40).

3. The compound thread as claimed in claim 1, **characterized in that** the conductor thread (4) is arranged in such a way that its strength load commences when the tension of the tension relief thread (6) has reached a magnitude which corresponds to the breaking strength (42) of the conductor thread.

4. The compound thread as claimed in claim 1 or 2, **characterized in that** the conductor thread (4) is arranged in such a way that, when the breaking limit (62) of the tension relief thread (6) is reached, the tensile load upon the conductor thread (4) is lower than its breaking limit (42), preferably also lower than its proportionality limit or yield point (42).

5. The compound thread as claimed in one of claims 1 to 4, **characterized in that** the textile binding threads (8) bind off up to 30 times per cm, preferably 20 to 24 times per cm.

6. The compound thread as claimed in claim 5, **characterized in that** the textile binding threads (8) consist of natural or synthetic fibers.

7. The compound thread as claimed in one of claims 1 to 6, **characterized in that** the tension relief thread (6) consists of thermally shrinkable material.

8. The compound thread as claimed in claims 1 to 6, **characterized in that** the tension relief thread (6) consists of natural fibers or of synthetic fibers, preferably of polyamide or polyester or aramide.

9. The compound thread as claimed in one of the preceding claims, **characterized in that** the conductor thread (4) has a metallic elasticity (40) of up to 2%.

10. The compound thread as claimed in claim 9, **characterized in that** the conductor thread (4) consists of metal or of metal alloys or of metallically coated, synthetic fibers, preferably of polyamide.

11. The compound thread as claimed in one of claims 1 to 9, **characterized in that** the conductor thread (4) has at least one metallic and at least one metallically coated, synthetic thread.

12. The compound thread as claimed in claim 11, **characterized in that** electrical bridge formation takes place at least in pieces between the metallic and the metallically coated, synthetic thread.

13. The compound thread as claimed in one of claims 1 to 11, **characterized in that** at least two conductor threads or conductor fibrils are incorporated in such a way that electrical bridge formation occurs in the event of the break of one of the conductor threads.

14. The use of an electrically conductive, elastic compound thread as claimed in one of claims 1 to 13 as a current conductor in woven fabrics, knitted fabrics and meshworks, in particular as an antenna for RFID textile labels.

15. A method for the production of a woven fabric, knitted fabric or meshwork, **characterized in that** a compound thread as claimed in one of claims 1 to 13 is produced in a separate process and is finally incorporated into a woven fabric, knitted fabric or meshwork.

## Revendications

1. Fil composite (2, 12, 22, 32) à usage textile, élastique, électro-conducteur, comportant au moins un fil électro-conducteur (4), un fil de support textile (6) et un fil textile de liage (8),
fil composite **caractérisé en ce que**
- le fil de support (6) est installé sous une tension plus élevée et peut être sollicité plus fortement que le fil électro-conducteur (4),
- le fil de support (6) a une élasticité (60) comprise entre 3 % et 40 %, de préférence entre 5 % et 12 %, et
- le fil composite (2) est fabriqué sur une machine de tricotage ou machine Raschel, avec des fils textiles de liage (8) ou des fils de maille ou sur un métier à tisser avec des fils de trame et des fils textiles de liage (8).

2. Fil composite selon la revendication 1,
**caractérisé en ce que**
le fil électro-conducteur (4) est installé pour que lorsqu'on atteint la limite de proportionnalité (60) du fil de support (6), la traction exercée sur le fil électro-conducteur (4) est inférieure à sa limite de rupture (40).

3. Fil composite selon la revendication 1,
**caractérisé en ce que**
le fil électro-conducteur (4) est installé pour que sa mise en charge de résistance commence lorsque la tension du fil de support (6) atteint une amplitude correspondant à la résistance à la rupture (42) du fil électro-conducteur.

4. Fil composite selon la revendication 1 ou 2,
**caractérisé en ce que**
le fil électro-conducteur (4) est installé pour qu'en atteignant la limite de rupture (62) du fil de support (6), la traction exercée sur le fil électro-conducteur (4) est inférieure à sa limite de rupture (42), de préférence également inférieure à sa limite de proportionnalité ou sa limite de fluage (42).

5. Fil composite selon l'une des revendications 1 à 4,
**caractérisé en ce que**
les fils textiles de liage (8) réalisent jusqu'à 30 liaisons par cm et de préférence entre 20 et 24 liaisons par cm.

6. Fil composite selon la revendication 5,
**caractérisé en ce que**
les fils textiles de liage (8) sont formés de fibres naturelles et/ou de fibres de synthèse.

7. Fil composite selon l'une des revendications 1 à 6,
**caractérisé en ce que**
le fil de support (6) est en une matière thermo-rétractable.

8. Fil composite selon l'une des revendications 1 à 6,
**caractérisé en ce que**
le fil de support (6) est formé de fibres naturelles ou de fibres de synthèse, de préférence de polyamide, polyester ou aramide.

9. Fil composite selon l'une des revendications précédentes,
**caractérisé en ce que**
le fil électro-conducteur (4) a une élasticité métallique (40) allant jusqu'à 2 %.

10. Fil composite selon la revendication 9,
**caractérisé en ce que**
le fil électro-conducteur (4) est en métal ou en alliage de métaux ou de fibres de synthèse à revêtement métallique, de préférence des fibres de polyamide.

11. Fil composite selon l'une des revendications 1 à 9,
**caractérisé en ce que**
le fil électro-conducteur (4) comporte au moins un fil métallique ou au moins un fil de synthèse muni d'un revêtement métallique.

12. Fil composite selon la revendication 11,
**caractérisé en ce qu'**
au moins par segment, on a formé des ponts électriques entre le fil métallique et le fil de synthèse revêtu de métal.

13. Fil composite selon l'une des revendications 1 à 11,
**caractérisé en ce qu'**
au moins deux fils électro-conducteurs ou fibrilles électro-conductrices sont intégrés pour former des ponts électriques à la rupture de l'un des fils électro-conducteurs.

14. Application d'un fil composite élastique électro-conducteur selon l'une des revendications 1 à 13 comme conducteur électrique dans des tissus, des tricots et des tresses, en particulier comme antenne dans des étiquettes RFID textiles.

15. Procédé de fabrication d'un tissu, tricot ou tresse,
**caractérisé en ce que**
l'on réalise un fil composite selon l'une des revendications 1 à 13 par une opération distincte et ensuite on intègre ce fil dans un tissu, un tricot ou une tresse.
